# EUROPÄISCHE PATENTSCHRIFT

(11) **EP 0 078 960 B1**
(45) Veröffentlichungstag und Bekanntmachung des Hinweises auf die Patenterteilung: **07.05.1986**
(21) Anmeldenummer: 82109799.5
(22) Anmeldetag: 23.10.1982
(51) Int. Cl.: B27N 1/02

(54) **Verfahren und Vorrichtung zum Beleimen von teilchenförmigem Gut,. insbesondere von Spänen**
Method and device for glueing particles, especially wood-shavings
Procédé d'encollage de fibres, en particulier des copeaux, et appareillage pour la mise en oeuvre de ce procédé

(30) Priorität: 05.11.1981 DE 3143895
(43) Veröffentlichungstag der Anmeldung: 18.05.1983
(73) Patentinhaber: BAYER AG, 51368 Leverkusen (DE)
(72) Erfinder:

## Beschreibung

Die Erfindung bezieht sich auf ein Verfahren zum Beleimen von teilchenförmigem Gut in Form von Spänen, Wafers, Strands, Fasern, Schnitzeln, Staub o.dgl. aus verschiedenen ggfs. vorgetrockneten Rohstoffen, insbes. lignozellulosehaltigen Stoffen wie Holz, Einjahrespflanzen usw., darüber hinaus aber auch aus zerkleinerten Werkstoffabfällen, durch Sprühen von Leim auf das zu einem Teilchenschleier aufgelöste Gut während der pneumatischen Gutförderung in einem Rohr. Es wird gleichzeitig eine Einrichtung zur Durchführung des Verfahrens aufgezeigt, bestehend aus einer pneumatischen Gutfördervorrichtung mit Fördergebläse, von welchem ein Rohrleitungsabschnitt zu einer Aufgabevorrichtung für das teilchenförmige Gut führt ; einem daran anschließenden weiteren Rohrabschnitt, welchem eine Beleimungsvorrichtung mit mindestens einer Sprühdüse zugeordnet ist.

Ein Verfahren der eingangs beschriebenen Art ist aus DE-A-1632450 bekannt In einem Rohrabschnitt finden Leimsprühdüsen Verwendung, die in einer solchen Relation zum Innendurchmesser des Rohrabschnittes stehen, daß der Sprühkegel den Querschnitt voll ausfüllt. Der Sprühkegel kann allerdings nur dann den vollen Querschnitt des Rohrabschnittes ausfüllen, wenn die von der Leimsprühdüse ausgesprühten Leimteilchen auch die Gelegenheit haben, sich über den vollen Querschnitt zu verteilen. Dies ist nur dann der Fall, wenn die Menge des aufgegebenen Gutes zu der Menge des Luftstroms ein bestimmtes Verhältnis nicht übersteigt, also die Guttransportvorrichtung nur eine vergleichsweise geringe Menge Gut fördert. Wird diese Bedingung aber eingehalten, dann besteht andererseits die Gefahr, daß sich der von der Leimsprühdüse abgesprühte Leim an der Auftreffstelle an der Rohrwandung aufbaut, so daß das Rohr bei entsprechender Betriebszeit zugesetzt wird. Wird dagegen der Anteil des aufgegebenen Gutes erhöht, um einer solchen Ansatzbildung an der Rohrwand entgegenzuwirken, dann ist nicht mehr gewährleistet, daß sich der abgesprühte Leim gleichmäßig auf die Gutteilchen verteilt.

Aus der DE-A-1 653 223 ist es bekannt, eine Feinverteileinrichtung zur Erzeugung eines Teilchenschleiers vorzusehen. Die dabei eingesetzte Anlage ist auf die Verarbeitung von Fasermaterial, wie Holzfasern, kurzfaserigem feinen Holzstaub, abgestimmt, also auf kurze, feine und dünne Fasern. Die Feinverteileinrichtung für das Fasermaterial besteht im wesentlichen aus einem stillstehenden Siebkäfig bzw. einer durchbrochenen Wandung und einem innerhalb des Käfigs angeordneten Rührwerk. Dieser Feinverteileinrichtung ist eine Zumeßeinrichtung für das Fasermaterial vorgeschaltet. Das Rührwerk in der Feinverteileinrichtung wird angetrieben und besitzt Rührarme, die das Fasermaterial durch die Durchbrechungen des Käfigs in übereinanderliegenden Ebenen radial nach außen austreiben, so daß auf diese Weise und ohne Berührung der Teilchen mit einer Wand ein Teilchenschleier gebildet wird, der im freien Fall niedergleitet und in Form einer Zylindermantelfläche ausgebildet ist. Dieser Teilchenschleier wird in zwei Stufen beleimt, und zwar einmal von innen und einmal oder mehrmals von außen, indem nacheinander Bindemittel bzw. Leim auf die Teilchen des Teilchenschleiers aufgesprüht wird. Der Teilchenschieier selbst besitzt eine beachtliche Dicke, so daß die Leimstrahlen, die von innen nach außen auf den Teilchenschleier aufgebracht werden, den Teilchenschleier unterschiedlich benetzen und unterschiedlich tief in den Teilchenschleier eindringen. Die Beleimung von innen erfolgt drucklos. Die Beleimung von außen kann unter Druck erfolgen. Um der ungleichmäßigen Beleimung entgegenzuwirken, werden Rührwerke nachgeschaltet oder auch zwei Benetzungsanlagen hintereinander vorgesehen, durch die die Teilchen nacheinander hindurchgeführt werden. Der maschinelle Aufwand für diese Sonderbehandlungen ist erheblich.

Um eine gleichmäßigere Beleimung der Teilchen eines Teilchenschleiers zu erzielen, wird in der DE-A-2 913 081 ein Verfahren aufgezeigt, mit dem auch flächig ausgebildete Holzspäne, wie sie anteilmäßig in einer Holzspanplatte unerläßlich sind, ordnungsgemäß beleimt werden können, indem der Teilchenschleier der Holzspäne zwischen zwei Beleimungsstufen gewendet wird und der Leimauftrag in der ersten Stufe überwiegend auf die Vorderseite und in der zweiten Stufe überwiegend auf die Rückseite der flächigen Holzspäne erfolgt. Der Teilchenschleier wird dabei sehr dünn ausgebildet. Auch hier ist ein beachtlicher maschineller Aufwand erforderlich.

Aus der DE-AS-2 653 683 sind ein Verfahren und eine Vorrichtung bekannt, wobei aus Holzspänen ein sich spiralförmig bewegender Ring gebildet wird und die Holzspäne dabei mit dem Bindemittel versehen werden. In der eingesetzten Vorrichtung findet eine schnellaufende Mischwerkswelle Anwendung, die den sich spiralig bewegenden Ring aus Spänen entlang der Innenwandung des Mischgutbehälters erzeugt. In diesen Ring aus Spänen tauchen Leimschleuderrohre mit ihren Austrittsöffnungen für das Bindemittel ein. Die Mischwerkswelle ist in der gesamten Beleim- und Mischzone mit solchen Leimschleuderrohren über den Umfang und axial verteilt versehen. Die Leimschleuderrohre haben nicht nur die Funktion, das Bindemittel an die Späne abzugeben, sondern sie üben auch noch eine gewisse Mischwirkung auf die Holzspäne des Ringes aus Spänen aus. Das Bindemittel tritt am Ende der Rohre im Ring aus Spänen in Tropfenform aus und wird von den vorbeistreichenden Spänen durch Verwischen mitgenommen. Das Bindemittel wird durch Reiben der Holzspäne unter Anwendung ständig wechselnder Relativgeschwindigkeiten gleichmäßig auf sämtliche Späne verteilt. Trotz erheblicher Baulänge wird keine homogene Verteilung erreicht, weil das Bindemittel in Tropfenform zunächst einmal sehr konzentriert auf einzelne Späne übertragen wird.

Eine ganz ähnliche Vorrichtung zeigt die DE-B-2 304 262, wobei jedoch die Bindemittelzugabe durch Röhrchen in der Wandung des Mischbehälters unter druckfreiem Zulauf erfolgt. Die Öffnungen der Röhrchen befinden sich in dem Ring aus Spänen. Auch hier wird das Bindemittel in Tropfenform von den Spänen am freien Ende jedes Zulaufröhrchens abgenommen und gelangt durch Verwischen und durch Kontakt mit anderen Spänen auf weitere Holzspäne.

Auch bei diesen bekannten Vorrichtungen müssen gesonderte Anlagen eingesetzt und betrieben werden, die in jedem Fall einen zusätzlichen Aufwand darstellen.

Andererseits sind pneumatische Spänetransportvorrichtungen mit Fördergebläse, Aufgabeschnecke, Rohrleitungen, Abscheider, Ausgleichsgefäß und Messerschleuse oder dergleichen bekannt, die dazu dienen, die Späne zu transportieren, beispielsweise von ihrer Erzeugungsstelle zu einer Weiterverarbeitungsstelle. Die bekannten Anlagen fördern mit einem mehr oder weniger hohen Anteil an Transportluft die Späne in aufgelockerter Form durch Rohrleitungen. Dabei sind auch lange Transportwege überbrückbar, ohne daß ein wesentlicher Verschleiß an Anlagenteilen oder eine zusätzliche Zerkleinerungswirkung an den Spänen auftritt.

Der Erfindung liegt die Aufgabe zugrunde, eine optimale Beleimung des Gutes im Sinne hoher homogener Verteilung des Leimes zu erreichen und gleichzeitig den maschinellen Aufwand vergleichsweise gering zu halten.

Erfindungsgemäß wird dies dadurch erreicht, daß der Teilchenschleier auf einen Teil des Querschnitts des Rohres zusammengeführt und der Leim in dem so gebildeten, vom Gut freigehaltenen anderen Teil des Querschnitts mit der Luft vermischt wird, und daß diese leimbeladene Luft mit dem Teilchenschleier in Kontakt gebracht wird. Durch die Erfindung wird der Teilchenschleier gezielt zunächst so geführt, daß er auf einem Teil des Querschnitts des Rohrabschnitts zusammengedrängt wird, während der andere Teil gleichsam einen Freiraum bildet, in welchem sich lediglich die Förderbahn befindet. Sodann wird der Leim in diesen Freiraum hinein versprüht, so daß er sich mit der dort vorhandenen Luft vermischt bzw. in dieser fein verteilt. Dies geschieht über eine längere Strecke hin, wobei diese leimbeladene Luft dann mit dem Teilchenschleier in Kontakt gebracht wird und sich mit diesem vermischt. Auf diese Art und Weise wird der Beleimungsvorgang örtlich auseinandergezogen und es besteht nicht mehr die Gefahr, daß sich der Rohrabschnitt zusetzt. Bei Anwendung dieses Verfahrens ist es nicht erforderlich, den Anteil des Fördergutes relativ zum Anteil der Förderluft besonders gering zu halten. Die Anwendung des Verfahrens hat den weiteren Vorteil, daß kaum Verschleiß eintritt und auch keine Änderung der Teilchengröße des Gutes durch unerwünschte Nachzerkleinerung eintritt, wie dies bei intensiv arbeitenden Beleimun^{g}sanla- gen, die mit einem Mischer ausgestattet sind, auftritt.

Besonders vorteilhaft ist es, wenn für die pneumatische Gutförderung ein Mitteldrucksystem mit etwa 0,2 bis 0,8 bar Luftdruck eingesetzt wird. Diese Mitteldrucksysteme haben den Vorteil einer relativ hohen Stoffdichte, d. h. das Verhältnis von Luftmenge zu Teilchenmenge ist hier günstig. Das Bindemittel wird nicht zu sehr verdünnt. Der Teilchenschleier nimmt das Bindemittel auf, welches versprüht bzw. verdüst wird, ohne daß die Gefahr besteht, daß die Innenwandung des Rohres bzw. der Rohrleitung unzumutbar von dem Bindemittel benetzt wird, so daß sich dort Aufbauerscheinungen ausbilden könnten. Günstig ist eine Stoffdichte, bei der etwa 150 Liter Späne mit einem Schichtgewicht von 100 kg/m3 in einem Kubikmeter Luft gefördert bzw. bewegt werden. Für das Aufsprühen des Leimes in dem Rohr der pneumatischen Gutförderung kann ein Flüssigkeitsdruck von etwa 200 bar sinnvoll sein, ist aber nicht darauf beschränkt. Auch druckluftbeaufschlagbare Zweistoffdüsen können Anwendung finden.

Die Beleimung erfolgt zweckmäßig durch mehrere räumlich versetzt angeordnete Düsen, die hintereinander in dem Rohr angeordnet sind.

Der Teilchenschleier kann durch Luftleiteinbauten im Rohr der pneumatischen Gutförderung gleichmäßig verteilt und vor den Austrittsöffnungen der Düsen verdünnt werden, d. h. von diesen Austrittsöffnungen ferngehalten werden, damit zunächst einmal das Bindemittel in Luft aufgelöst und aufgesprüht wird, um dann in feinerer Verteilung erst mit den Gutteilchen in Kontakt zu treten.

Sofern als Leim Polyisocyanatgemisch der Diphenylmethan-Reihe (polymeres MDI), wie z. B. in der DE-B-2711 958 beschrieben, allein oder in Mischung mit Wasser eingesetzt wird, besteht eine sehr geringe Verschmutzungsgefahr der Rohrleitung der pneumatischen Gutförderung.

Die Vorrichtung zur Durchführung des Verfahrens ist dadurch gekennzeichnet, daß der Sprühdüse Luftleiteinbauten zum Zusammenführen des Teilchenschleiers auf einem Teil des Querschnittes des Rohrabschnitts und zum Schaffen eines vom Gut freien anderen Teils des Querschnitts zugeordnet sind.

Diese Düsen sitzen am Ende von Zufuhrrohren für den Leim, die das Rohr von außen nach innen durchdringen und mehr oder weniger zentrisch in der Achse der Rohrleitung enden. Als Fördergebläse wird ein Mitteldruckgebläse mit etwa 0,2 bis 0,8 bar Luftdruck eingesetzt, um um die Düsen in der Rohrleitung herum eine hohe Stoffdichte zu erzielen, die für die Aufbringung des Leimes gerade günstig ist. Es können auch mehr als eine Düse zum Versprühen des Leimes in einem Mindestabstand von etwa einem Meter hintereinander im Rohr der Guttransportvorrichtung angeordnet sein, um den Leimauftrag stufenweise aufzubringen. Hierdurch wird eine besonders homogene Verteilung erreicht.

Ein Ausführungsbeispiel der erfindungsgemäßen Vorrichtung ist in der Zeichnung dargestellt und wird im folgenden näher beschrieben. Es zeigen :
Figur 1 eine schematische Übersichtsskizze der Vorrichtung insgesamt und
Figur 2 einen Schnitt durch das Rohr mit Düse.

Die in Fig. 1 dargestellte Anlage zeigt die wesentlichen Teile einer pneumatischen Guttransportvorrichtung für Holzspäne. Über ein Filter 1 wird von einem Fördergebläse 2 Luft angesaugt und in die Rohrleitung 3 gepreßt. Die Rohrleitung 3 kann je nach den örtlichen Bedürfnissen ganz verschieden ausgebildet sein und aus einzelnen über Flansche 4 miteinander verbundenen Rohren 5 bestehen. Es sind hier nur die wesentlichen Teile der pneumatischen Guttransportvorrichtung dargestellt. Dem Fördergebläse 2 nachgeschaltet und in dessen Nähe ist eine Aufgabeeinrichtung 6 mit entsprechender Schleuse vorgesehen, um die Holzspäne in die pneumatische Förderanlage einbringen zu können. In der Rohrleitung 3 können ein oder mehrere Schaugläser 7 eingebaut sein, damit der Luftstrom mit den durch ihn getragenen Spänen in der Auflösung als Teilchenschleier von außen beobachtet werden kann.

An geeigneter Stelle im Bereich der Rohrleitung 3 ist an einem Rohr 5 oder auch verteilt hintereinander an mehreren Rohren die Leimzuführung vorgesehen. Eine Pumpe 8 dient dem Aufbringen des Flüssigkeitsdruckes auf den flüssigen Leim, der etwa 200 bar beträgt. Durch die Wandung des Rohres 5 hindurch führt eine Leitung 9, die in einer Düse 10 endet, durch die der Leim versprüht wird. Wie aus Fig. 2 ersichtlich ist, ist die Düse 10 etwa in der Achse des Rohres 5 angeordnet und weist in Förderrichtung des Spänestroms gemäß Pfeil ll. Die Düse 10 bzw. das Ende der Leitung 9 ist von trichter- bzw. kegelförmigen Luftleiteinbauten 12 umgeben, die bewirken, daß das Austrittsende der Düse 10 frei von Spänen gehalten wird. Der aufgelöste Teilchenschleier der Holzspäne wird an dieser Stelle nach außen aufgeweitet, so daß sich die Strömungslinien 13 ergeben. Hierdurch baut sich ein Druckkegel 14 hinter der Düse 10 auf, in welchem der Leim Gelegenheit hat, sich mit der Luft zu durchmischen und auf ein größeres Luftvolumen fein zu verteilen, bevor dies mit dem Teilchenschleier in Kontakt tritt.

Bevorzugt sind mehrere Düsen 10 axial hintereinander verteilt im Rohr 5 bzw. in der Rohrleitung 3 vorgesehen, wobei ein Mindestabstand von einem Meter jedoch nicht unterschritten wird. Auf diese Weise ist es möglich, den Leimauftrag stufenweise zu erhöhen und eine besonders homogene Verteilung des Leimes auf den Teilchenschleier der Holzspäne zu erreichen.

## Patentansprüche

1. Verfahren zum Beleimen von teilchenförmigem Gut in Form von Spänen, Fasern o. dgl. durch Sprühen von Leim auf das zu einem Teilchenschieier aufgelöste Gut während der pneumatischen Gutförderung in einem Rohr (5), dadurch gekennzeichnet, daß der Teilchenschleier auf einen Teil des Querschnitts des Rohres (5) zusammengeführt und der Leim in dem so gebildeten, vom Gut freigehaltenen anderen Teil des Querschnitts mit der Luft vermischt wird, und daß diese leimbeladene Luft mit dem Teilchenschleier in Kontakt gebracht wird.

2. Verfahren nach Anspruch 1, dadurch gekennzeichnet, daß für die pneumatische Gutförderung ein Mitteldrucksystem von 0,2 bis 0,8 bar Luftdruck eingesetzt wird.

3. Verfahren nach Anspruch 1 oder 2, dadurch gekennzeichnet, daß als Leim ein PolyisocyanatGemisch der Diphenylmethan-Reihe eingesetzt wird.

4. Einrichtung zur Durchführung des Verfahrens nach den Ansprüchen 1 bis 3, bestehend aus einer pneumatischen Gutfördervorrichtung mit Fördergebläse (2), von welchem ein Rohrleitungsabschnitt (3) zu einer Aufgabevorrichtung (6) für das teilchenförmige Gut führt ; einem daran anschließenden weiteren Rohrabschnitt (5), welchem eine Beleimungsvorrichtung (8, 9) mit mindestens einer Sprühdüse (10) zugeordnet ist, dadurch gekennzeichnet, daß der Sprühdüse (10) Luftleiteinbauten (12) zum Zusammenführen des Teilchenschleiers auf einem Teil des Querschnittes des Rohrabschnitts (5) und zum Schaffen eines vom Gut freien anderen Teils des Querschnetts zugeordnet sind.

5. Einrichtung nach Anspruch 4, gekennzeichnet durch Luftleiteinbauten (12) in Form eines sich in Förderrichtung erweiternden kegelartigen Hohlkörpers, welcher die Sprühdüse (10) umgibt.

6. Einrichtung nach Anspruch 5, dadurch gekennzeichnet, daß sowohl der kegelartige Hohlkörper (12) als auch die Sprühdüse (10) in der Achse des Rohrabschnittes (5) angeordnet sind.

7. Einrichtung nach einem der Ansprüche 4 bis 6, dadurch gekennzeichnet, daß das Fördergebläse (2) aus einem Mitteldruckgebläse für 0,2 bis 0,8 bar Luftdruck besteht.

8. Einrichtung nach einem der Ansprüche 4 bis 7, dadurch gekennzeichnet, daß mehrere Sprühdüsen (10) in einem Mindestabstand von etwa einem Meter hintereinander im Rohrabschnitt (5) angeordnet sind.

## Claims

1. Process for gluing particulate material in the form of chips, fibres or the like by spraying glue on to the material, which is in the form of a haze of particles, during the pneumatic conveyance of the material in a pipe (5), characterised in that the haze of particles is drawn together over one part of the cross-section of the pipe (5) and the glue is mixed with the air in the other part of the cross-section which is thereby formed and is kept free from the material and in that this glue-laden air is brought into contact with the haze of particles.

2. Process according to Claim 1, characterised in that a medium pressure system of 0.2 to 0.8 bars of air pressure is used for the pneumatic conveyance of the material.

3. Process according to Claim 1 or 2, characterised in that a polyisocyanate mixture of the diphenylmethane series is used as the glue.

4. Apparatus for carrying out the process according to Claims 1 to 3, consisting of a pneumatic material-conveying device having a conveyor blower (2) from which a pipeline section (3) leads to a feed device (6) for the particulate material ; an adjoining further pipe section (5) which is provided with a gluing device (8, 9) having at least one spray nozzle (10), characterised in that the spray nozzle (10) is provided with air-guiding fittings (12) for drawing together the haze of particles over one part of the cross-section of the pipe section (5) and for creating another part of the cross-section which is free from the material.

5. Apparatus according to Claim 4, characterised by air-guiding fittings (12) in the form of a conical hollow body which opens out in the direction of conveyance and surrounds the spray nozzle (10).

6. Apparatus according to Claim 5, characterised in that both the conical hollow body (12) and the spray nozzle (10) are arranged along the axis of the pipe section (5).

7. Apparatus according to one of Claims 4 to 6, characterised in that the conveyor blower (2) consists of a medium pressure blower for 0.2 to 0.8 bars of air pressure.

8. Apparatus according to one of Claims 4 to 7, characterised in that several spray nozzles (10) are arranged in the pipe section (5) in succession at a distance of at least about one meter away from each other.

## Revendications

1. Procédé pour coller des produits en forme de particules se présentant comme des copeaux, des fibres ou analogues par pulvérisation de colle sur le produit décomposé en un voile de particules pendant le transport pneumatique du produit dans un tube (5), caractérisé en ce que le voile de particules est rassemblé sur une partie de la section transversale du tube (5) et la colle est mélangée dans l'autre partie ainsi formée, exempte du produit, de la section transversale, avec l'air, et en ce que cet air chargé de colle est mis en contact avec le voile de particules.

2. Procédé selon la revendication 1, caractérisé en ce que, pour le transport pneumatique du produit on utilise un système à pression moyenne de 0,2 à 0,8 bar de pression d'air.

3. Procédé selon la revendication 1 ou la revendication 2, caractérisé en ce qu'on utilise comme colle un mélange de polyisocyanates de la série du diphénylméthane.

4. Dispositif pour mettre en oeuvre le procédé selon les revendications 1 à 3, constitué par un dispositif de transport pneumatique du produit comprenant une soufflante de transport (2) de laquelle une section de conduite tubulaire (3) mène à un dispositif de réception (6) pour le produit en forme de particules ; une autre section tubulaire (5) qui s'y raccorde et à laquelle est associé un dispositif de collage (8, 9) ayant au moins une buse de pulvérisation (10), dispositif caractérisé en ce que la buse de pulvérisation (10) est associée à des éléments d'adduction d'air (12) pour rassembler le voile de particules sur une partie de la section transversale de la section de tube (5) et pour produire une autre partie de la section transversale exempte de produit.

5. Dispositif selon la revendication 4, caractérisé par des éléments de guidage d'air (12) sous la forme d'un corps creux du type conique s'élargissant dans la direction de transport et qui entoure la buse de pulvérisation (10).

6. Dispositif selon la revendication 5, caractérisé en ce que le corps creux du type conique (12) ainsi que la buse de pulvérisation (10) sont disposés dans l'axe de la section du tube (5).

7. Dispositif selon l'une des revendications 4 à 6, caractérisé en ce que la soufflante de transport (2) est constituée par une soufflante à pression moyenne pour une pression d'air de 0,2 à 0,8 bar.

8. Dispositif selon l'une des revendications 4 à 7, caractérisé en ce que plusieurs buses de pulvérisation (10) sont disposées dans la section de tube (5) à une distance minimale d'environ un mètre l'une derrière l'autre.
